# EUROPÄISCHE PATENTSCHRIFT

(11) **EP 3 665 318 B1**
(45) Veröffentlichungstag und Bekanntmachung des Hinweises auf die Patenterteilung: **18.01.2023**
(21) Anmeldenummer: 18737593.6
(22) Anmeldetag: 04.07.2018
(51) Int. Cl.: D01G 15/46

(54) **KARDE**
CARDING MACHINE
CARDE

(30) Priorität: 09.08.2017 DE 102017118111
(43) Veröffentlichungstag der Anmeldung: 17.06.2020
(73) Patentinhaber: Trützschler Group SE, 41199 Mönchengladbach (DE)
(72) Erfinder: LEDER, Armin, 41189 Mönchengladbach (DE); PFERDMENGES, Gerd, 41844 Wegberg (DE)
(86) Internationale Anmeldenummer: PCT/EP2018/068056
(87) Internationale Veröffentlichungsnummer: WO 2019/029914

(56) Entgegenhaltungen:
- EP-A1- 0 412 256
- DE-A1- 10 023 011
- GB-A- 2 244 293
- JP-A- H07 243 133
- JP-A- H09 310 232
- US-A- 3 787 930
- US-A- 4 274 178

## Beschreibung

Die Erfindung betrifft eine Karde mit einer Einlaufseite für Faserflocken, die mittels Walzen einer drehenden Trommel zugeführt werden, und zwischen Festkardierelementen und umlaufenden Deckelstäben und der Trommel bis zur Einzelfaser aufgelöst, ausgerichtet und gereinigt werden, und der dabei entstehende Faserflor von der Trommel auf einen Abnehmer übergeben wird, dem mindestens ein Abzugsaggregat zur weiteren Verarbeitung oder Ablage des Faserflors nachgeordnet ist.

Eine Karde nach diesem Stand der Technik ist in der DE 10023011 A1 beschrieben.

Weitere Karden nach dem Stand der Technik werden ebenso in US 3 787 930 A, JP H09 310232 A und US 4 274 178 A beschrieben.

Bei Karden sind unterschiedliche Abzugsvorrichtung für den Faserflor bekannt, bei denen der Faserflor erst vom Tambour auf einen Abnehmer, und von diesem weiter zu Abstreich- und Quetschwalzen mittels einem Querbandabzug zu einem Faserband verdichtet und anschließend in einer Kanne abgelegt wird.

Diese haben alle den Nachteil, dass der Faserflor unerwünscht verzogen wird und aufgrund der mehrfach hintereinander angeordneten Übergabestellen die Abzugsgeschwindigkeit begrenzt ist.

Aufgabe der Erfindung ist die Weiterbildung einer Karde an der Auslaufseite zur verbesserten Abführung des Faserflors.

Diese Aufgabe wird mit den Merkmalen von Anspruch 1 gelöst. Vorteilhafte Weiterbildungen der Erfindung sind in den abhängigen Ansprüchen angegeben.

Nach der technischen Lehre von Anspruch 1 umfasst die Karde eine Einlaufseite für Faserflocken, die mittels Walzen einer drehenden Trommel zugeführt werden, wobei die Faserflocken zwischen Festkardierelementen und umlaufenden Deckelstäben und der Trommel bis zur Einzelfaser aufgelöst, ausgerichtet und gereinigt werden, und der dabei entstehende Faserflor von der Trommel auf einen Abnehmer übergeben wird, dem mindestens ein Abzugsaggregat zur weiteren Verarbeitung oder Ablage des Faserflors nachgeordnet ist.

Die Erfindung ist dadurch gekennzeichnet, dass das Abzugsaggregat als mindestens ein Förderband ausgebildet ist, das den Faserflor unmittelbar vom Abnehmer abführt, wobei die Übergabe des Faserflors vom Abnehmer auf das mindestens eine Förderband durch einen Saugzug unterstützt wird.

Die Erfindung geht von der Erkenntnis aus, dass durch eine Abnahme des Faserflores unmittelbar vom Abnehmer durch mindestens ein Förderband der Faserflor mindestens einmal weniger verzogen wird, als nach dem Stand der Technik. Dadurch, dass sich die Anzahl der Übergabestellen reduziert, kann die Abzugsgeschwindigkeit auf bis zu 600 m/min erhöht werden. Der Verzicht auf die Abstreich- und Quetschwalzen verkürzt den Bauraum der Karde und macht diese weniger störanfällig, da sich im Bereich der Abstreich- und Quetschwalzen oft das Fasermaterial staut, was zu Produktionsstörungen führt. Die Unterstützung der Übergabe des Faserflors vom Abnehmer auf das Förderband durch einen Saugzug gewährleistet eine fast vollständige Übergabe aller Fasern. Der Saugzug kann durch Anlegen eines Unterdruckes erzeugt werden, oder durch eine Luftströmung, deren resultierende Kraft die Ablösung des Faserflors vom Abnehmer unterstützt bzw. den Faserflor bzw. das entstehende Faserband auf dem Förderband hält.

Erfindungsgemäß ist das mindestens eine Förderband quer zur Drehrichtung des Abnehmers antreibbar angeordnet. Damit kann je nach Ausführungsform der Faserflor seitlich bzw. quer zur Arbeitsrichtung der Karde abgezogen werden, oder wahlweise in Arbeitsrichtung der Karde bei Verwendung von zwei Förderbändern, die gegenläufig betrieben werden. Damit ist insbesondere eine Verkürzung des Bauraumes der Karde verbunden.

In einer bevorzugten Ausführungsform weist das mindestens eine Förderband eine Perforierung auf. Der Saugzug wirkt damit unmittelbar auf den Faserflor, der damit flächig auf dem Förderband gehalten wird. Da der Faserflor bei der Übergabe vom Abnehmer auf das Förderband zum Teil aus den gebogenen Zähnen des Abnehmers gezogen oder herausgehoben werden muss, unterstützt der Saugzug die Übergabe des Faserflors.

Besonders vorteilhaft ist, dass das mindestens eine Förderband als endloses umlaufendes Förderband ausgebildet ist, dessen Lasttrum sich an der engsten Stelle in einem Abstand zum Abnehmer von 0,5 bis 5 mm, vorzugsweise 0,5 bis 2 mm, über mindestens die gesamte Arbeitsbreite des Abnehmers erstreckt und den Faserflor zu einem Faserband verdichtet. Es hat sich herausgestellt, dass über diesen geringen Abstand zwischen Förderband und Abnehmer die Adhäsion des Förderbandes auf den Faserflor gut wirkt, andererseits aber auch der Saugzug besonders effizient wirkt.

Vorzugsweise ist innerhalb des mindestens einen Förderbandes mindestens eine Absaugung zur Erzeugung des Saugzuges angeordnet. Dabei ist die mindestens eine Absaugöffnung der Absaugung auf das Lasttrum ausgerichtet. Eine aktive Absaugung innerhalb des Förderbandes, die auf das Lasttrum gerichtet ist, verstärkt die Luftströmung, mit der der Faserflor vom Abnehmer auf das Förderband übergeben wird.

Dabei wird bevorzugt ein Unterdruck erzeugt, der zwischen 0,05 bis 0,3 bar beträgt. Die Absaugung kann damit an das Luftführungssystem der Karde angekoppelt werden, so dass auf einen eigenen Ventilator verzichtet werden kann.

In einer ersten Ausführungsform erstreckt sich das Förderband mindestens über die gesamte Arbeitsbreite des Abnehmers, so dass der Faserflor seitlich vom Abnehmer abführt wird. Damit ergibt sich eine sehr kurze Bauweise für die Karde, da auch alle weiteren Elemente zur Übernahme des Faserbandes seitlich angeordnet sein können.

In einer zweiten Ausführungsform wird der Faserflor durch zwei Förderbänder mittig vom Abnehmer in Arbeitsrichtung abgeführt. Die bisherige Maschinenkonfiguration mit einem integrierten Streckwerk und anschließender Kannenablage kann so beibehalten werden, ohne auf den Vorteil der verkürzten Baulänge zu verzichten.

In einer bevorzugten Ausführungsform ist an dem Abnehmer im Bereich des mindestens einen Förderbandes mindestens eine Putzwalze berührend angeordnet, die sich gegenläufig zum Abnehmer dreht. Damit wird nicht nur der Abnehmer gereinigt, sondern es entsteht eine zusätzliche Luftströmung in Richtung Förderband, mit der der Faserflor vom Abnehmer abgelöst wird.

Die Putzwalze ist dabei in Drehrichtung des Abnehmers hinter dem Förderband angeordnet, so dass der Faserflor schon in Kontakt mit dem Förderband ist und die Ablösung durch die erzeugte Luftströmung der Putzwalze die Übergabe erleichtert.

Die Verwendung eines Strömungsleitelementes und eines Staudruckkastens erzeugen bzw. verstärken den Saugzug, mit dem der Faserflor aus der Garnitur des Abnehmer gezogen wird. Dabei bilden das Strömungsleitelement und der Staudruckkasten einen Abzugsspalt, durch den der Faserflor vom Abnehmer zum Förderband gefördert wird. Der Saugzug kann zumindest zum Anfahren der Karde mit einer Kombination aus erzeugtem Überdruck und erzeugtem Unterdruck am Staudruckkasten bzw. am Strömungsleitelement verstärkt werden.

Vorteilhafterweise sind dabei das Strömungsleitelement und der Staudruckkasten zwischen dem Abnehmer und dem Förderband angeordnet. Sie können aber auch ober- und unterhalb eines vorzugsweise gebogenen Förderbandes angeordnet sein und dessen Fläche nach oben und unten über die gesamte Arbeitsbreite vergrößern.

Nach der Erfindung schließt die unmittelbare Übergabe des Faserflors vom Abnehmer auf das Förderband die dazwischenliegende Anordnung von Walzen, angetrieben oder nicht angetrieben, aus. Mittel zur Lenkung und Verstärkung der Luftströmung zwischen dem Abnehmer und dem Förderband liegen im Rahmen der Erfindung.

Weitere, die Erfindung verbessernde Maßnahmen werden nachstehend gemeinsam mit der Beschreibung eines bevorzugten Ausführungsbeispiels der Erfindung anhand der Figuren näher dargestellt. Es zeigen:
Fig. 1 eine Seitenansicht auf eine Karde nach dem Stand der Technik;
Fig. 2 eine erfindungsgemäße Vorrichtung zum Abführen des Faserflores vom Abnehmer in einer seitlichen Schnittdarstellung;
Fig. 3 eine perspektivische Darstellung der Erfindung auf das erste Ausführungsbeispiel;
Fig. 4 eine perspektivische Darstellung der Erfindung mit einem zweiten Ausführungsbeispiel;
Fig. 5 ein drittes Ausführungsbeispiel der Erfindung.

Fig. 1 zeigt eine Karde nach dem Stand der Technik mit einer Speisewalze 1, einem Speisetisch 2, mit Vorreißern 3a, 3b, 3c, Trommel 4, Abnehmer 5, Abstreichwalze 6, Quetschwalzen 7, 8, ein Querbandabzug 9, Flortrichter 10, Abzugswalzen 11 (nicht dargestellt) und 12, und einem Wanderdeckel 13 mit langsam umlaufenden Deckelstäben 14. Die Drehrichtungen der Walzen der Karde sind durch gebogene Pfeile angegeben. Die Drehrichtung der Trommel ist mit dem Pfeil 4b angegeben. Am Ausgang der Karde befindet sich ein Kannenstock 16 mit Kanne 15 zur Bandablage. Mit A ist die Arbeitsrichtung (Fasermaterialflussrichtung) bezeichnet.

Den Quetschwalzen 7 und 8 ist in Arbeitsrichtung A der Querbandabzug 9 nachgeschaltet. Faserflocken werden der Karde über die Speisewalze 1 zugeführt und die einzelnen Fasern zwischen der Trommel 4 und den Wanderdeckeln 13 vereinzelt und ausgerichtet. Der entstehende Faserflor wird durch den Abnehmer 5 von der Trommel 4 abgezogen und über die Abstreif- und Quetschwalzen 6, 7, 8 weitergeführt. Die Trommel 4, der Abnehmer 5 sowie die nachfolgenden Walzen 6, 7, 8 weisen alle die Breite der Trommel 4 auf, die zwischen 1 und 1,5 m betragen kann. Der aus dem Klemmspalt der Quetschwalzen 7, 8 austretende Faserflor weist damit auch eine Breite von 1 bis 1, 5 m auf. Dieser dünne, aber breite Faserflors trifft dann auf den Querbandabzug 9, der den Faserflor 19 zu einem Faserband 17 verdichtet und zu dem nachfolgenden Flortrichter 10 leitet.

Nach Figur 2 und 3 weist die erfindungsgemäße Vorrichtung zur Abnahme des Faserflors 19 von dem Abnehmer 5 in einer ersten Ausführungsform ein einziges endloses Förderband 20 auf, das eine Perforierung aufweist. Das Förderband 20 erstreckt sich in dieser Ausführungsform mindestens über die gesamte Arbeitsbreite des Abnehmers 5. Das Förderband 20 wird durch zwei Umlenkrollen 20.1, 20.2 gespannt, geführt und angetrieben, wobei mindestens eine Umlenkrolle 20.1 oder 20.2 einen Antrieb aufweist. Eine ebene Außenseite des Förderbandes 20, die als Lasttrum ausgebildet ist, ist sehr dicht mit einem geringen Abstand von etwa 0,5 bis 5 mm, vorzugsweise mit einem Abstand von 0,5 bis 2mm, an der Garnitur des Abnehmers 5 angeordnet und befindet sich dabei etwa mittig auf Höhe der Mittelachse des Abnehmers 5. Als Leertrum wird dabei der bewegte Abschnitt des Förderbandes 20 bezeichnet, der von dem Abnehmer weggerichtet ist. Vorzugsweise kann das Förderband 20 auch etwas unterhalb der Mittelachse des Abnehmers 5 angeordnet sein.

Der Abnehmer 5 dreht sich mit dem Faserflor 19 im Gegenuhrzeigersinn und transportiert den Faserflor 19 auf das Förderband 20 zu. Die Zähne der Garnitur des Abnehmers 5 sind im Uhrzeigersinn geneigt und können sich während der Übergabe des Faserflors 19 vom Abnehmer 5 auf das Förderband 20 aus dem Faserflor 19 befreien. Aufgrund der Bewegungsrichtung des Förderbandes 20 quer zur Drehrichtung des Abnehmers 5, die in diesem Ausführungsbeispiel gegen den Uhrzeigersinn gerichtet ist, kann das Förderband 20 den Faserflor 19 von dem Abnehmer 5 abnehmen. Der Faserflor 19 wird dabei zu einem Faserband 17 verdichtet und über das Förderband 20 und beispielsweise zwei Abzugswalzen 11, 12 einer weiteren Verarbeitung zugeführt. Damit der Faserflor 19 auf dem Förderband 20 gehalten wird, ist das Förderband 20 von innen mittels einer Absaugung 30 durch Luft besaugt. Die Absaugung 30 kann sich einteilig ebenfalls entlang der Arbeitsbreite des Abnehmers 5 erstrecken oder mehrteilig ausgebildet sein. Die Absaugöffnung 30a ist zum Abnehmer 5 und zum Lasttrum des Förderbandes 20 hin ausgerichtet, so dass sich eine permanente Luftströmung 33 ober- und unterhalb des Abnehmers 5 durch das perforierte Förderband 20 bildet, die den Faserflor 19 auf dem Förderband 20 hält. Die Luftströmung 33 wird unterhalb der Absaugung 30 als Abluft 34 mittels einer Abluftführung 31 abgeführt, die durch den Unterdruck eines nicht dargestellten Ventilators erzeugt wird, der mit dem Absaugsystem der Karde verbunden sein kann. Vorzugsweise weist die Absaugung 30 nur an einer Seite eine Absaugöffnung 30a auf, so dass nicht auch durch das Leertrum des Förderbandes 20 Luft angesaugt wird. Der erzeugte Unterdruck liegt im Bereich von 0,05 bis 0,3 bar, was einem Absolutdruck von 0,95 bis 0,7 bar entspricht. Das Förderband 20 und die Absaugung 30 können so aufeinander abgestimmt sein, dass das Förderband 20 im Bereich der Absaugöffnung 30a auf der Absaugung aufliegt und gleitend geführt wird. Damit wird ein konstanter kleiner Abstand des Lasttrums zum Abnehmer 5 gewährleistet, wodurch das Lasttrum nicht flattert, sondern eben geführt wird. Oberhalb des Förderbandes 20 kann eine Putzwalze 32 angeordnet sein, die sich ebenfalls in Richtung Gegenuhrzeigersinn dreht und sich damit an der Berührungsstelle gegenläufig zum Abnehmer 5 dreht. Die Putzwalze 32 erstreckt sich ebenfalls über die gesamte Arbeitsbreite des Abnehmers 5. Aufgrund der Drehrichtung der Putzwalze 32 wird das Ablösen des Faserflors 19 vom Abnehmer 5 unterstützt und gleichzeitig die Luftströmung 33 an der Oberseite des Förderbandes 20 verstärkt. Die Putzwalze 32 ist berührend mit dem Abnehmer 5 in Eingriff und immer an der Seite des Förderbandes 20 angeordnet, an der der Faserflor 19 bereits abgenommen wurde. Nach dem Ausführungsbeispiel der Figur 3 also in Drehrichtung des Abnehmers 5 nach dem Förderband 20, da der Faserflor 19 bereits durch das Förderband 20 von dem Abnehmer 5 abgenommen wurde.

Alternativ zum Ausführungsbeispiel der Figuren 2 und 3 kann auch mit einem gezielten Überdruck gearbeitet werden, wodurch ein Saugzug auf das Lasttrum des Förderbandes 20 wirkt. Auch hier würde die Luftströmung durch das perforierte Förderband 20 geleitet und zwischen Last- und Leertrum abgeführt werden, beispielsweise durch die Absaugung 30. Insbesondere bei diesem Ausführungsbeispiel ist die durch die Putzwalze 32 erzeugte und gerichtete Luftströmung wichtig, um entgegen der Drehrichtung des Abnehmers 5 auf den Faserflor 19 zu wirken.

In dem Ausführungsbeispiel der Figur 4 sind zwei Förderbänder 20, 21 direkt nach dem Abnehmer 5 angeordnet, die den Faserflor 19 ungefähr mittig zum Abnehmer 5 als Faserband 17 durch einen Abzugsspalt 18 abziehen. Die Förderbänder 20, 21 mit ihren Umlenkrollen 20.1, 20.2, 21.1, 21.2 drehen sich gegenläufig, so dass der Faserflor 19 von den Seiten des Abnehmers 5 zur Mitte hingezogen und dort als Faserband 17 im Abzugsspalt 18 verdichtet wird. Jedem Förderband 20, 21 ist eine separate Absaugung 30 zugeordnet, die das perforierte Förderband 20, 21 durchsaugt. Nachfolgend können auch hier nicht dargestellte Abzugswalzen 11, 12 oder eine andere Abzugseinrichtung wie ein Trichter angeordnet sein, mit denen das Faserband 17 verdichtet und zu einer nicht dargestellten Kannenablage gefördert wird.

Erfindungsgemäß ist die Verbesserung zur Übergabe des Faserflors 19 auf das Förderband dadurch erreicht, indem zumindest ein kleinerer oberer Teil des Förderbandes 20 konkav ausgebildet ist und sich zumindest teilweise der Krümmung des Abnehmers 5 anpasst. Der Faserflors 19 würde dann in einen verengenden Spalt zwischen Abnehmer 5 und Förderband 20 einlaufen und dann seitlich durch einen annähernd konstanten Spalt vom Abnehmer 5 auf das Förderband 20 übergeben werden. Diese Anordnung kann einerseits den Druckverlauf der Luftströmung optimieren, andererseits den Energieverbrauch der Absaugung verringern, da weniger Falschluft angesaugt wird.

In einem weiteren Ausführungsbeispiel nach der Figur 5 sorgt ein Strömungsleitelement 36 in Kombination mit einem Staudruckkasten 37 für einen sich verengenden Spalt zum Abnehmer 5, in dem sich die mitgerissene Luftströmung 33 staut. Das Strömungsleitelement 36 und der Staudruckkasten 37 erstrecken sich über die gesamte Arbeitsbreite des Abnehmers 5 und bilden einen Abzugsspalt 38, durch den der Faserflor 19 auf das Förderband 20 zuläuft. Der Staudruckkasten 37 sorgt für ein Aufstauen der Luftströmung, die durch den drehenden Abnehmer 5 und den transportierten Faserflor mitgerissen wird. Der Staudruckkasten 37 kann an der Seite, die dem Abnehmer 5 zugewandt ist, Öffnungen aufweisen, durch die Druckluft gepresst wird. Damit wird eine Luftströmung erzeugt, die für ein Ablösen des Faserflors 19 aus der Garnitur sorgt. Die Erzeugung der Druckluft kann für das Anfahren der Karde verwendet werden, wenn sich der erste Faserflor 19 auf dem Abnehmer befindet. Dabei wird die Luftströmung in den Abzugsspalt 38 gerichtet und die Druckluft im Staudruckkasten 37 kann abgeschaltet werden, wenn der Faserflor 19 durch den Abzugsspalt 38 läuft und vom Förderband 20 transportiert wird. Die Neigung des Abzugsspaltes 38 entspricht im Wesentlichen der Neigung der auf dem Abnehmer 5 verwendeten Garnitur, um über die Luftströmung den Faserflor 19 aus der Garnitur zu lösen. Dabei ist der Abzugsspalt 38 von oben kommend in einer horizontalen Ausrichtung gerundet.

Das untere Strömungsleitelement 36 bildet mit dem Abnehmer 5 einen sich verengenden Spalt, in dem die mitgeschleppte Luftströmung an dem Staudruckkasten 37 aufgestaut wird und durch den Abzugsspalt 38 abgeführt wird. Es entsteht im Bereich des Abzugspaltes 38 ein Saugzug, der den Faserflor 19 aus der Garnitur des Abnehmers 5 löst und auf das Förderband 20 zuführt. Das Strömungsleitelement 36 kann zur Verstärkung des Saugzuges, insbesondere beim Anfahren der Karde, dauerhaft oder nur zeitweise mit einem Unterdruck beaufschlagt werden. Der erzeugte Unterdruck liegt im Bereich von 0,05 bis 0,3 bar, was einem Absolutdruck von 0,95 bis 0,7 bar entspricht, und dem Druckluft- bzw. Absaugsystem der Karde entnommen werden kann. Dabei ist die zur Oberfläche des Abnehmers gewandte Seite des Strömungsleitelementes 36 ebenfalls mit Öffnungen bzw. Perforierungen versehen, durch die die Luftströmung abgeführt wird.

In diesem Ausführungsbeispiel sind das Strömungsleitelement 36 und der Staudruckkasten 37 aus Darstellungsgründen als massive Bauteile dargestellt. Diese können jedoch in der Dicke als sehr dünne hohle Profile ausgebildet sein, die nur wenige Millimeter zwischen dem Abnehmer 5 und dem Förderband 20 an Platz benötigen.

Das Förderband 20 kann entsprechend dem Ausführungsbeispiel der Figuren 3 und 4 einteilig oder zweiteilig ausgebildet sein. Es kann besaugt sein, muss aber nicht besaugt werden. Wichtig ist eine geführte Luftströmung, mit der der Faserflor 19 auf dem Förderband 20 gehalten wird. Dazu kann das Förderband 20 eine Perforierung aufweisen und innerhalb des Förderbandes 20 eine Absaugöffnung 30a zur Abluftführung und Stützung des Förderbandes 20 aufweisen.

Der Vorteil der Erfindung liegt darin, dass auf mehrere mechanische und störanfällige Bauteile wie Abstreifwalze und Quetschwalzen verzichtet werden kann und damit die Karde kürzer ausgeführt werden kann. Ein wesentlicher Aspekt ist aber, dass mit der Erfindung das Faserband einmal weniger verzogen wird als nach dem Stand der Technik. Damit kann das Kardenband mit einer höheren Qualität produziert werden. Ein weiterer Vorteil ist die höhere Abzugsgeschwindigkeit, die mit dem Förderband 20, 21 bis 600 m/min betragen kann.

### Bezugszeichen

1 Speisewalze
2 Speisetisch
3a, 3b, 3c Vorreiser
4 Trommel
4b Drehrichtung Trommel
5 Abnehmer
6 Abstreichwalze
7 Quetschwalzen
8 Quetschwalzen
9 Querbandabzug
10 Flortrichter
11 Abzugswalze
12 Abzugswalze
13 Wanderdeckel
14 Deckelstab
15 Kanne
16 Kannenstock
17 Faserband
18 Abzugspalt
19 Faserflor
20 Förderband
20.1, 20.2 Umlenkrolle
21 Förderband
21.1, 21.2 Umlenkrolle
30 Absaugung
30a Absaugöffnung
31 Abluftführung
32 Putzwalze
33 Luftströmung
34 Abluft
35 Abzugswalzen
36 Strömungsleitelement
37 Staudruckkasten
38 Abzugsspalt
A Arbeitsrichtung

## Patentansprüche

1. Karde mit einer Einlaufseite für Faserflocken, die mittels Walzen einer drehenden Trommel (4) zugeführt werden, und zwischen Festkardierelementen und umlaufenden Deckelstäben (14) und der Trommel (4) bis zur Einzelfaser aufgelöst, ausgerichtet und gereinigt werden, und der dabei entstehende Faserflor (19) von der Trommel (4) auf einen Abnehmer (5) übergeben wird, dem mindestens ein Abzugsaggregat zur weiteren Verarbeitung oder Ablage des Faserflors (19) nachgeordnet ist, wobei das Abzugsaggregat als mindestens ein Förderband (20, 21) ausgebildet ist, das den Faserflor (19) unmittelbar vom Abnehmer (5) abführt, wobei die Übergabe des Faserflors (19) vom Abnehmer (5) auf das mindestens eine Förderband (20, 21) durch einen Saugzug unterstützt wird, **dadurch gekennzeichnet, dass** das mindestens eine Förderband (20, 21) quer zur Drehrichtung des Abnehmers (5) antreibbar angeordnet ist und zumindest ein kleinerer oberer Teil des Förderbandes (20) konkav ausgebildet ist und sich zumindest teilweise der Krümmung des Abnehmers (5) anpasst.

2. Karde nach Anspruch 1, **dadurch gekennzeichnet, dass** das mindestens eine Förderband (20, 21) eine Perforierung aufweist.

3. Karde nach einem der Ansprüche 1 bis 2, **dadurch gekennzeichnet, dass** das mindestens eine Förderband (20, 21) als endloses umlaufendes Förderband (20) ausgebildet ist, dessen Lasttrum sich in einem Abstand von 0,5 bis 5 mm, vorzugsweise 0,5 bis 2 mm, über mindestens die gesamte Arbeitsbreite des Abnehmers (5) erstreckt und den Faserflor (19) zu einem Faserband (17) verdichtet.

4. Karde nach einem der vorgenannten Ansprüche, **dadurch gekennzeichnet, dass** innerhalb des mindestens einen Förderbandes (20, 21) mindestens eine Absaugung (30) angeordnet ist, deren mindestens eine Absaugöffnung (30a) auf das Lasttrum ausgerichtet ist.

5. Karde nach Anspruch 4, **dadurch gekennzeichnet, dass** mittels der mindestens einen Absaugung (30) ein Unterdruck erzeugt wird.

6. Karde nach Anspruch 56, **dadurch gekennzeichnet, dass** der erzeugte Unterdruck zwischen 0,05 bis 0,3 bar beträgt.

7. Karde nach einem der vorgenannten Ansprüche, **dadurch gekennzeichnet, dass** sich das Förderband (20) mindestens über die gesamte Arbeitsbreite des Abnehmers (5) erstreckt und den Faserflor (19) seitlich vom Abnehmer (5) abführt.

8. Karde nach einem der vorgenannten Ansprüche 1 bis 67, **dadurch gekennzeichnet, dass** zwei Förderbänder (20, 21) den Faserflor (19) mittig vom Abnehmer (5) abführen.

9. Karde nach einem der vorgenannten Ansprüche, **dadurch gekennzeichnet, dass** dem mindestens einen Förderband (20, 21) weitere Abzugsvorrichtungen wie Abzugswalzen (11, 12) oder ein Trichter nachgeordnet sind.

10. Karde nach einem der vorgenannten Ansprüche, **dadurch gekennzeichnet, dass** an dem Abnehmer (5) im Bereich des mindestens einen Förderbandes (20, 21) mindestens eine Putzwalze (32) berührend angeordnet ist, die sich gegenläufig zum Abnehmer (5) dreht.

11. Karde nach Anspruch 102, **dadurch gekennzeichnet, dass** die mindestens eine Putzwalze (32) in Drehrichtung des Abnehmers (5) hinter dem Förderband (20, 21) angeordnet ist.

12. Karde nach einem der Ansprüche 102 bis 113, **dadurch gekennzeichnet, dass** sich die mindestens eine Putzwalze (32) über die gesamte Arbeitsbreite des Abnehmers (5) erstreckt.

13. Karde nach Anspruch 1, **dadurch gekennzeichnet, dass** der Saugzug durch ein Strömungsleitelement (36) und einen Staudruckkasten (37) erzeugt bzw. verstärkt wird, wobei das Strömungsleitelement (36) und der Staudruckkasten (37) einen Abzugsspalt (38) bilden, durch den der Faserflor (19) vom Abnehmer (5) zum Förderband (20) gefördert wird.

## Claims

1. Carding machine having an entry side for fibre tufts, which are fed to a rotating drum (4) by means of rolls and are opened up to individual fibres, aligned and cleaned between fixed carding elements and revolving flat bars (14) and the drum (4), and the fibre web (19) created thereby is transferred from the drum (4) to a doffer (5), downstream of which there is disposed at least one delivery unit for further processing or depositing the fibre web (19), wherein the delivery unit is formed as at least one conveyor belt (20, 21), which removes the fibre web (19) directly from the doffer (5), wherein the transfer of the fibre web (19) from the doffer (5) onto the at least one conveyor belt (20, 21) is assisted by induced suction, **characterised in that** the at least one conveyor belt (20, 21) is disposed to be drivable transversely to the direction of rotation of the doffer (5) and at least a smaller upper part of the conveyor belt (20) is of concave form and is adapted at least partially to the curvature of the doffer (5).

2. Carding machine according to claim 1, **characterised in that** the at least one conveyor belt (20, 21) includes a perforation.

3. Carding machine according to any one of claims 1 to 2, **characterised in that** the at least one conveyor belt (20, 21) is formed as an endless revolving conveyor belt (20), the pull strand of which extends at a distance of 0.5 to 5 mm, preferably of 0.5 to 2 mm, across at least the entire working width of the doffer (5) and condenses the fibre web (19) to a fibre band (17).

4. Carding machine according to any one of the preceding claims, **characterised in that** there is disposed within the at least one conveyor belt (20, 21) at least one suction means (30), the at least one suction opening (30a) of which is directed onto the pull strand.

5. Carding machine according to claim 4, **characterised in that** the at least one suction means (30) generates an underpressure.

6. Carding machine according to claim 5, **characterised in that** the generated underpressure amounts to between 0.05 and 0.3 bar.

7. Carding machine according to any one of the preceding claims, **characterised in that** the conveyor belt (20) extends across at least the entire working width of the doffer (5) and removes the fibre web (19) laterally from the doffer (5).

8. Carding machine according to any one of the preceding claims 1 to 6, **characterised in that** two conveyor belts (20, 21) remove the fibre web (19) centrally from the doffer (5).

9. Carding machine according to any one of the preceding claims, **characterised in that** further delivery devices, such as delivery rolls (11, 12) or a funnel, are disposed downstream of the at least one conveyor belt (20, 21).

10. Carding machine according to any one of the preceding claims, **characterised in that**, in the area of the at least one conveyor belt (20, 21), there is disposed at the doffer (5) in a contacting manner at least one cleaning roll (32), which counter-rotates to the doffer (5).

11. Carding machine according to claim 10, **characterised in that** the at least one cleaning roll (32) is disposed in the direction of rotation of the doffer (5) behind the conveyor belt (20, 21).

12. Carding machine according to any one of claims 10 to 11, **characterised in that** the at least one cleaning roll (32) extends across the entire working width of the doffer (5).

13. Carding machine according to claim 1, **characterised in that** the induced suction is generated or increased by means of a flow-guiding element (36) and a dynamic pressure box (37), wherein the flow-guiding element (36) and the dynamic pressure box (37) form a delivery gap (38), through which the fibre web (19) is conveyed from the doffer (5) to the conveyor belt (20).

## Revendications

1. Carde avec un côté d'entrée pour des flocons de fibres qui sont amenés au moyen de rouleaux à un tambour rotatif (4) et qui sont ouverts jusqu'à la fibre individuelle, orientés et nettoyés entre des éléments de cardage fixes et des barres de chapeaux tournants (14) et le tambour (4), et la nappe de fibres (19) qui en résulte est transférée du tambour (4) à un peigneur (5) en aval duquel est agencé au moins un groupe d'extraction pour le traitement ultérieur ou le dépôt de la nappe de fibres (19), le groupe d'extraction étant réalisé sous forme d'au moins une bande de transport (20, 21) qui évacue la nappe de fibres (19) directement du peigneur (5), le transfert de la nappe de fibres (19) du peigneur (5) à l'au moins une bande de transport (20, 21) étant assisté par un tirage par aspiration, **caractérisée en ce que** l'au moins une bande de transport (20, 21) est agencée de manière à pouvoir être entraînée transversalement à la direction de rotation du peigneur (5) et au moins une petite partie supérieure de la bande de transport (20) est réalisée sous forme concave et s'adapte au moins partiellement à la courbure du peigneur (5).

2. Carde selon la revendication 1, **caractérisée en ce que** l'au moins une bande de transport (20, 21) présente une perforation.

3. Carde selon l'une quelconque des revendications 1 à 2, **caractérisée en ce que** l'au moins une bande de transport (20, 21) est réalisée sous forme de bande de transport (20) sans fin tournante dont le brin sous charge s'étend à une distance de 0,5 à 5 mm, de préférence de 0,5 à 2 mm, sur au moins toute la largeur de travail du peigneur (5) et comprime la nappe de fibres (19) en une bande de fibres (17).

4. Carde selon l'une quelconque des revendications précédentes, **caractérisée en ce qu'**à l'intérieur de l'au moins une bande de transport (20, 21) est agencée au moins une aspiration (30), dont l'au moins une ouverture d'aspiration (30a) est orientée vers le brin sous charge.

5. Carde selon la revendication 4, **caractérisée en ce qu'**une dépression est générée au moyen de l'au moins une aspiration (30).

6. Carde selon la revendication 5, **caractérisée en ce que** la dépression générée est comprise entre 0,05 et 0,3 bar.

7. Carde selon l'une quelconque des revendications précédentes, **caractérisée en ce que** la bande de transport (20) s'étend au moins sur toute la largeur de travail du peigneur (5) et évacue la nappe de fibres (19) latéralement du peigneur (5).

8. Carde selon l'une quelconque des revendications 1 à 6 précédentes, **caractérisée en ce que** deux bandes de transport (20, 21) évacuent la nappe de fibres (19) au centre du peigneur (5).

9. Carde selon l'une quelconque des revendications précédentes, **caractérisée en ce que** d'autres dispositifs d'extraction, tels que des rouleaux d'extraction (11, 12) ou un entonnoir, sont agencés en aval de l'au moins une bande de transport (20, 21).

10. Carde selon l'une quelconque des revendications précédentes, **caractérisée en ce qu'**au moins un rouleau de nettoyage (32) est agencé en contact avec le peigneur (5) dans la zone de l'au moins une bande de transport (20, 21), ledit rouleau de nettoyage tournant en sens inverse du peigneur (5).

11. Carde selon la revendication 10, **caractérisée en ce que** l'au moins un rouleau de nettoyage (32) est agencé derrière la bande de transport (20, 21) dans la direction de rotation du peigneur (5).

12. Carde selon l'une quelconque des revendications 10 à 11, **caractérisée en ce que** l'au moins un rouleau de nettoyage (32) s'étend sur toute la largeur de travail du peigneur (5).

13. Carde selon la revendication 1, **caractérisée en ce que** le tirage par aspiration est généré ou renforcé par un élément de guidage de courant (36) et un caisson de pression dynamique (37), l'élément de guidage de courant (36) et le caisson de pression dynamique (37) formant une fente d'extraction (38) à travers laquelle la nappe de fibres (19) est transportée du peigneur (5) à la bande de transport (20).
